# EUROPÄISCHE PATENTSCHRIFT

(11) **EP 2 766 594 B1**
(45) Veröffentlichungstag und Bekanntmachung des Hinweises auf die Patenterteilung: **28.03.2018**
(21) Anmeldenummer: 13700090.7
(22) Anmeldetag: 09.01.2013
(51) Int. Cl.: F02M 63/02, F02D 41/30, F02D 41/38, F02M 59/36, F02M 59/10

(54) **COMMON-RAIL-EINSPRITZSYSTEM FÜR EINEN VERBRENNUNGSMOTOR**
COMMON RAIL INJECTION SYSTEM FOR AN INTERNAL COMBUSTION ENGINE
SYSTÈME D'INJECTION À RAMPE COMMUNE POUR MOTEUR À COMBUSTION INTERNE

(30) Priorität: 19.01.2012 DE 102012200764
(43) Veröffentlichungstag der Anmeldung: 20.08.2014
(73) Patentinhaber: Continental Automotive GmbH, 30165 Hannover (DE)
(72) Erfinder: SCHMIDBAUER, Thomas, 93167 Falkenstein (DE)
(86) Internationale Anmeldenummer: PCT/EP2013/050262
(87) Internationale Veröffentlichungsnummer: WO 2013/107671

(56) Entgegenhaltungen:
- EP-A1- 2 037 111
- EP-A2- 1 306 553
- DE-A1- 19 708 152
- DE-A1-102004 023 962
- DE-A1-102007 059 731

## Beschreibung

Die Erfindung betrifft ein Common-Rail-Einspritzsystem, bei welchem einzelne Pumpenhübe einer Kraftstoff-Hochdruckpumpe selektiv an- und/oder abgeschaltet werden können, anders ausgedrückt betrifft die Erfindung ein Common-Rail-Einspritzsystem mit selektiver An- und Abschaltung einzelner Pumpenhübe einer Hochdruckpumpe, insbesondere mittels einem digitalem Einlassventil (DIV).

Als Common-Rail-Einspritzsysteme werden Kraftstoffeinspritzsysteme für Verbrennungsmotoren bezeichnet, bei welchen eine Hochdruckpumpe den Kraftstoff auf ein hohes Druckniveau verdichtet und dieser hochverdichtete Kraftstoff in ein Verteilerrohr (Common-Rail) eingebracht wird. Von dem Verteilerrohr aus werden sogenannte Injektoren gespeist, über welche der hochverdichtete Kraftstoff in die Brennräume des Motors eingespritzt wird.

Im Unterschied zu Motoren mit klassischen Einspritzsystemen, wie zum Beispiel Reiheneinspritzpumpen oder Verteilereinspritzpumpen, welche für jeden Zylinder des Verbrennungsmotors eine eigene Druckleitung zur Kraftstoffversorgung von der Einspritzpumpe zu den Einspritzdüsen der Zylinder aufweisen, die strömungstechnisch untereinander nicht verbunden sind, weist das Common-Rail-Einspritzsystem eine gemeinsame Hochdruckleitung auf. Hierdurch ist es im Gegensatz zur den klassischen Einspritzsystemen möglich, den Einspritzzeitpunkt und die Einspritzmenge unabhängig von dem Winkel der Kurbelwelle des Motor zu steuern. Über die gemeinsame Hochdruckleitung liegt an den Injektoren kontinuierlich ein für die Einspritzung notwendiger Druck an. Dieser Druck kann in einem Bereich von bis zu 250 MPa liegen. Die Injektoren fungieren in dem Common-Rail-System als elektromagnetisch oder piezoelektrisch angesteuertes Ventil, über welches der unter Hochdruck stehende Kraftstoff in den Brennraum eingebracht wird. Diese Technik erlaubt im Gegensatz zu den klassischen Einspritzsystemen mit Reihen- oder Verteilereinspritzpumpen, welche nur eine Einspritzung pro Arbeitstakt des Zylinders ermöglichen, eine Mehrzahl von Einspritzungen je Arbeitstakt. Dies ermöglicht beispielsweise eine Voreinspritzung einer kleineren Kraftstoffmenge, durch welche ein ruhigerer Motorlauf erreicht werden kann. Durch das Vorsehen einer Nacheinspritzung nach der eigentlichen Haupteinspritzung kann z.B. bei der Verwendung von SCR-Katalysatoren (selektive katalytische Reduktion) der Stickoxidgehalt im Abgas gesengt werden. Auch kann die Nacheinspritzung zur Steigerung des Energiegehaltes (Brennwert) des Abgases genutzt werden, um so beispielsweise bei Bedarf das Freibrennen eines Rußpartikelfilters zu ermöglichen.

In dem Common-Rail-Einspritzsystem liefert die Hochdruckpumpe einen möglichst konstanten Kraftstoffdruck an das Verteilerrohr als Druckspeicher. Um die aus den Pumpenhüben der Hochdruckpumpe resultierenden Druckspitzen zumindest teilweise abzufangen wird in einem Common-Rail-Einspritzsystem ausgenutzt, dass der Kraftstoff, insbesondere Dieselkraftstoff, eine gewisse Kompressibilität aufweist. Zusätzlich dient das Volumen des Verteilerrohrs als Druckspeichervolumen, über welches Druckspitzen egalisiert werden können. Dabei können Druckspitzen umso besser kompensiert werden, je größer das Speichervolumen des Druckspeichers, als Verteilerrohrs, ist. Auf der anderen Seite führen größere Volumina zu einer größeren Trägheit des Einspritzsystems, da ein entsprechend hoher Betriebsdruck im gesamten Rail-System aufgebaut werden muss. Eine möglichst weitgehende Kompensation der Druckspitzen innerhalb des Rail-Systems ist jedoch notwendig, um Druckwellen an den Injektoren zu vermeiden, die die jeweils in den Verbrennungsraum eingespritzte Kraftstoffmenge unkontrollierbar beeinflussen könnten. Dies würde die Effizienz der Verbrennung nachteilig beeinflussen.

Um eine möglichst konstante Druckversorgung sicherzustellen weist das Common-Rail-Einspritzsystem eine Kraftstoffrückführung aus dem Rail-System in den Kraftstofftank auf. Ist ein vom Betriebszustand des Verbrennungsmotors abhängiger Druck im Verteilerrohr aufgebaut, wird überschüssiger Kraftstoff über ein Druckregelventil in den Kraftstoffbehälter zurückgeführt. Hierbei erhitzt sich der Kraftstoff, was zu einem erhöhten Verschleiß der kraftstoffführenden Teile führen kann. Um eine Schädigung des Systems zu vermeiden muss der Kraftstoff daher bei der Rückführung aus dem gekühlt werden, wozu weitere Systemkomponenten, wie beispielsweise Kraftstoffkühler vorgesehen werden müssen.

Die Hochdruckpumpe des Common-Rail-Einspritzsystems muss für eine kontinuierliche Kraftstoffversorgung aller Injektoren bei allen Betriebszuständen des Motors (Leerlauf, Teillast, Volllast) Sorge tragen. Dazu wird die Leistung der Hochdruckpumpe so ausgelegt, dass zu jeder Zeit und in jedem Betriebszustand des Motors mehr Kraftstoff durch die Hochdruckpumpe gefördert werden kann, als für den Betrieb des Verbrennungsmotors in dem jeweiligen Betriebszustand notwendig ist. Hieraus folgt letztendlich, dass die Hochdruckpumpe für den durchschnittlichen normalen Betriebszustand deutlich Überdimensioniert ist um eine hinreichende Reserve zur Überförderung auch im Vollastbetrieb sicherstellen zu können.
Eine größere Dimensionierung der Hochdruckpumpe führt jedoch auch dazu, dass diese einen höheren Energiebedarf aufweist, der durch den Verbrennungsmotor bereitgestellt werden muss. Hierdurch wird die Effizienz des Motors reduziert.

DE 10 2004 023 962 A1 offenbart ein Verfahren zum Ansteuern eines Kraftstoffeinspritzsystems, bei dem die Anzahl von Förderhüben einer Kraftstoffhochdruckpumpe der Zahl von Einspritzungen von Injektoren angepasst wird.

In DE 197 08 152 A1 ist ein Kraftstoffeinspritzsystem beschrieben, bei dem bei einem drohenden Überdruck in einem Common-Rail ein Kraftstoff in Strömungsrichtung nach einer Kraftstoffhochdruckpumpe in einen Niederdruckbereich abgesteuert wird.

DE 10 2007 059 731 A1 offenbart ein Verfahren zur Steuerung einer anforderungsbasierten Kraftstoffpumpe zur Lieferung von unter Druck stehendem Kraftstoff an ein Kraftstoffeinspritzsystem einer Mehrzylindermaschine. Die Pumpe weist ein kurbelwellengetriebenes Pumpelement auf, das durch ein Einlasssteuerungsventil mit Kraftstoff versorgt wird. Es wird ein Nocken bereitgestellt, der eine gerade Anzahl an Pumpnockenbuckeln aufweist, die zum Erzeugen von Hüben des Pumpelements zum Pumpen von Kraftstoff an das System und zum Verringern einer Kraftstofflieferung durch ein Deaktivieren einer Pumpaktion gewählter Nockenbuckel dienen, wenn sie nicht benötigt werden, um einen minimalen Kraftstoffdruck in dem System aufrechtzuerhalten. Die deaktivierten Nockenbuckel können so gewählt werden, dass eine gleichmäßige Pumpkadenz der aktiven Pumpnockenbuckel aufrechterhalten wird.

EP 1 306 553 A2 beschreibt eine Hochdruck-Kraftstoffpumpe mit einer Mehrzahl von Pumpenelementen, welche von einer Antriebswelle angetrieben werden und jeweils einen Arbeitsraum begrenzen, wobei bis auf einem Arbeitsraum jedem der Arbeitsräume eine ansteuerbare Ventileinrichtung zur Regelung der Fördermenge in dem Arbeitsraum zugeordnet ist. Das Pumpenelement in dem Arbeitsraum, dem keine Ventileinrichtung zugeordnet ist, weist verglichen mit den anderen Pumpenelementen den kleinsten Durchmesser auf.

Dies berücksichtigend ist es die Aufgabe der vorliegenden Erfindung ein Common-Rail-Einspritzsystem anzugeben, welches unter Verwendung einer abmessungstechnisch minimierten Hochdruckpumpe eine hinreichende Druckversorgung des Einspritzsystems erlaubt.

Die Lösung der Aufgabe erfolgt erfindungsgemäß durch die Merkmale der Ansprüche 1 und 3. Vorteilhafte Ausgestaltungen der Erfindung sind in den Unteransprüchen angegeben.

Mit der Erfindung wird somit ein Common-Rail-Einspritzsystem für einen Verbrennungsmotor vorgeschlagen, aufweisend eine Hochdruckpumpe, ein Verteilerrohr und wenigstens einen Injektor, wobei die Hochdruckpumpe Kraftstoff zum Betrieb des Verbrennungsmotors in das Verteilerrohr fördert, welcher über den zumindest einen mit dem Verteilerrohr strömungstechnisch verbundenen Injektor in einen Brennraum des Verbrennungsmotors einspritzbar ist, wobei die Pumpenhubfrequenz der Hochdruckpumpe ein Vielfaches der Einspritzfrequenz beträgt, wobei die Hochdruckpumpe eine Mehrkolbenpumpe ist, das Einspritzsystem strömungstechnisch vor der Hochdruckpumpe angeordnet ein Einlassventil aufweist, mittels welchem der Kraftstoffzufluss zu den einzelnen Kolben der Hochdruckpumpe selektiv für einzelne Förderzyklen der Hochdruckpumpe unterbrechbar ist, wobei nicht immer ein und derselbe Kolben lastfrei geschaltet wird, sondern die Kolben abwechselnd derart lastfrei geschaltet werden, dass die Belastung gleichmäßig auf die Kolben der Mehrkolbenpumpe verteilt wird.

Mittels des erfindungsgemäßen Einspritzsystems ist es möglich, eine Erhöhung der Pumpenhubfrequenz der Hochdruckpumpe vorzusehen, ohne dass diese Frequenzerhöhung zu einer signifikanten Erhöhung des Verschleißes oder einer Verringerung der Lebensdauer der Pumpe führt. Ausgleichend zu der Erhöhung der Pumpenhubfrequenzen ist es durch das Vorsehen eines Einlassventils vor der Hochdruckpumpe möglich, diese für selektive Förderzyklen lastfrei zu schalten, indem die Kraftstoffzufuhr zur Hochdruckpumpe unterbrochen wird.

So kann es beispielsweise vorgesehen sein, dass bei gleichem Kolbenvolumen der Hochdruckpumpe die Pumpenhubfrequenz verdoppelt oder vervielfacht wird. Dies kann beispielsweise durch Verdoppelung bzw. Vervielfachung der Hubnocken der Nockenwelle der Hochdruckpumpe erreicht werden. Hierdurch ergibt sich im Volllastbestrieb des Verbrennungsmotors eine entsprechende Vervielfachung des bereitgestellten Kraftstoff volumens. Ohne das erfindungsgemäße Vorsehen eines Einlassventils vor der Hochdruckpumpe würde sich daraus einerseits ein zu großes Kraftstoffvolumen im Leerlauf- bzw. Teillastbetrieb des Motors ergeben und andererseits eine deutlich höherer Verschleiß der Hochdruckpumpe.

Durch das erfindungsgemäße Vorsehen eines Einlassventils können selektiv Pumpenhübe lastfrei geschaltet werden, indem die Kraftstoffzufuhr zur Hochdruckpumpe unterbrochen wird. So kann es im Leerlauf- oder Teillastbetrieb der beispielsweise vorgesehen sein, dass bei jedem zweiten Pumpenhub die Kraftstoffzufuhr zur Hochdruckpumpe unterbrochen wird und somit der Hub lastfrei erfolgt. Hierdurch wird zum eine die geförderte Kraftstoffmenge reduziert und eine übermäßige Überförderung wird vermieden. Zum anderen wird die Belastung der Hochdruckpumpe deutlich reduziert, wodurch der normalerweise mit der Erhöhung der Pumpenhubfrequenz einhergehende stärkere Verschleiß reduziert werden kann.

Die Hochdruckpumpe ist eine Mehrkolbenpumpe, und der Kraftstoffzufluss zu den einzelnen Kolben ist mittels des Einlassventils selektiv unterbrechbar. Hierdurch kann in der bereits zuvor beschrieben Art die Leistung der Pumpe im Vollastbetrieb vervielfacht werden, ohne dass es dazu einer Vergrößerung des Pumpenvolumens bedarf. Insbesondere kann es vorgesehen sein, dass im Leerlauf- und/oder Teillastbetrieb der Hochdruckpumpe die Kraftstoffzufuhr zu einzelnen Kolben der Pumpe unterbrochen wird, um die Förderleistung zu reduzieren. Dabei ist vorgesehen, dass nicht immer ein und derselbe Kolben lastfrei geschaltet wird, sondern die Kolben abwechselnd lastfrei geschaltet werden. Hierdurch kann die Belastung gleichmäßig auf die Kolben der Mehrkolbenpumpe verteilt werden und ein übermäßiger Verschleiß einzelner Kolben wird vermieden. Dabei kann es in einer weiteren Ausgestaltung der Erfindung vorgesehen sein, dass bei einer mehrkolbigen Hochdruckpumpe für jeden Kolben ein separates Einlassventil vorgesehen ist.

Bei der Verwendung von Mehrkolbenpumpen als Hochdruckpumpen in Common-Rail-Einspritzsystem kann durch das erfindungsgemäße Vorsehen eines Einlassventils vor der Hochdruckpumpe die Förderleistung der Hochdruckpumpe in Abhängigkeit des Betriebszustandes des Verbrennungsmotors über weite Bereiche variiert werden.

Gemäß einer weiteren Ausgestaltung der Erfindung kann es vorgesehen sein, dass das Einlassventil ein Magnetventil oder ein piezoelektrisches Ventil ist. Insbesondere kann es dabei vorgesehen sein, dass das Einlassventil ein Ventil mit einer digitalen Ansteuerung (DIV, *D*igital *I*nlet *V*alve) ist. Dies erlaubt die Einbindung der Steuerung des Einlassventils in das Motormanagement moderner Verbrennungsmotoren.

In einer weiteren Ausgestaltung der Erfindung kann es dabei vorgesehen sein, dass das Einlassventil über ein Steuergerät (ECU, Electonic Control *U*nit) der Einspritzanlage in Abhängigkeit des Betriebszustandes des Verbrennungsmotors steuerbar ist. Hierdurch wird die Förderleistung der Hochdruckpumpe direkt über das Steuergerät des Einspritzsystems möglich, was es erlaubt, die Förderleistung in Abhängigkeit des Kennfeldes der Motorsteuerung zu regeln.

Mit dem erfindungsgemäßen Einspritzsystem ist es möglich, mit relativ kleinen Kolbenvolumina der Hochdruckpumpe deutlich leistungsstärkere Motoren auch im Volllastbetrieb mit ausreichend Kraftstoff zu versorgen. Eine Kraftstoffüberförderung und die damit verbundene Problematik der Kraftstofferhitzung kann reduziert oder sogar vermieden werden. Der Energieverbrauch der Hochdruckpumpe kann reduziert und damit die Effizienz des Verbrennungsmotors insgesamt erhöht werden.

Ein weiterer Vorteil der vorliegenden Erfindung ist die erhöhte Fördergenauigkeit im Betriebszustand der Minimalmengenförderung der Hochdruckpumpe bzw. des Minimalmengenverbrauchs des Verbrennungsmotors. Die tatsächliche hydraulische Förderleistung pro Pumpenhub am Pumpenausgang weicht immer etwas von dem von der ECU vorgegebenen Soll-Wert ab. Diese Abweichung wird relativ zur Nennförderleistung der Hochdruckpumpe immer größer, je kleiner die aktuell angerufene Förderleistung selbst ist. Durch das lastfrei Schalten einzelner Pumpenhübe kann die Förderabweichung bei Minimalförderung vorteilhafter Weise deutlich reduziert werden, wodurch die hochdruckseitige Druckregelung im Common-Rail-Einspritzsystem vereinfacht wird.

Es wird eine Hochdruckpumpe für ein Common-Rail-Einspritzsystem eines Verbrennungsmotors geschaffen, das ein Verteilerrohr und wenigstens einen Injektor aufweist. Dabei fördert die Hochdruckpumpe Kraftstoff zum Betrieb des Verbrennungsmotors in das Common-Rail-Einspritzsystem, insbesondere in das Verteilerrohr, welcher über den zumindest einen mit dem Verteilerrohr strömungstechnisch verbundenen Injektor in einen Brennraum des Verbrennungsmotors einspritzbar ist. Ferner weist die Hochdruckpumpe ein Einlassventil auf, das insbesondere strömungstechnisch vor der Hochdruckpumpe angeordnet ist, mittels welchem der Kraftstoffzufluss zur Hochdruckpumpe selektiv für einzelne Förderzyklen der Hochdruckpumpe unterbrechbar ist.

Gemäß einem weiteren Aspekt der Erfindung wird ein Kraftfahrzeug geschaffen, das ein oben beschriebenes Common-Rail-Einspritzsystem bzw. eine oben beschriebene Hochdruckpumpe aufweist.

Die Erfindung betrifft darüber hinaus ein Verfahren zum Betrieb eines Common-Rail-Einspritzsystems für einen Verbrennungsmotor, wobei eine Hochdruckpumpe Kraftstoff zum Betrieb des Verbrennungsmotors in ein Verteilerrohr fördert, welcher über mittels eines mit dem Verteilerrohr strömungstechnisch verbundenen Injektors in einen Brennraum des Verbrennungsmotors eingespritzt wird, wobei die Hochdruckpumpe derart betrieben wird, dass die Pumpenhubfrequenz ein Vielfaches der Einspritzfrequenz beträgt, wobei die Hochdruckpumpe eine Mehrkolbenpumpe ist, wobei der Kraftstoffzufluss zu den einzelnen Kolben der Hochdruckpumpe selektiv für einzelne Förderzyklen der Hochdruckpumpe unterbrochen wird, wobei nicht immer ein und derselbe Kolben lastfrei geschaltet wird, sondern die Kolben abwechselnd derart lastfrei geschaltet werden, dass die

Belastung gleichmäßig auf die Kolben der Mehrkolbenpumpe verteilt wird.

Wie bereits zuvor beschrieben ist es mittels des erfindungsgemäßen Verfahrens möglich, eine Erhöhung der Pumpenhubfrequenz der Hochdruckpumpe vorzusehen, ohne dass diese Frequenzerhöhung zu einer signifikanten Erhöhung des Verschleißes oder einer Verringerung der Lebensdauer der Pumpe führt.

Dies erlaubt die sichere Kraftstoffversorgung auch größerer Verbrennungsmotoren mit relativ kleinvolumigen Hochdruckpumpen.

Gemäß einer Ausgestaltung des erfindungsgemäßen Verfahrens kann es dabei insbesondere vorgesehen sein, dass der Kraftstoffzufluss zur Hochdruckpumpe in Abhängigkeit des Betriebszustandes des Motors unterbrochen wird. So kann es beispielsweise vorgesehen sein, dass die Hochdruckpumpe mit einer Pumpenhubfrequenz betrieben wird, die einem Vielfachen der Einspritzfrequenz entspricht und im Teillast- oder Leerlaufbetrieb ein Teil der Pumpenhubzyklen durch die Unterbrechung der Kraftstoffzufuhr zur Einspritzpumpe lastfrei geschaltet werden.

Die Hochdruckpumpe ist eine Mehrkolbenpumpe, und der Kraftstoffzufluss zu den einzelnen Kolben wird mittels des Einlassventils selektiv unterbrochen. Dabei kann die Leistung der Pumpe im Vollastbetrieb vervielfacht werden, ohne dass es dazu einer Vergrößerung des Pumpenvolumens bedarf. Insbesondere kann es vorgesehen sein, dass im Leerlauf- und/oder Teillastbetrieb der Hochdruckpumpe die Kraftstoffzufuhr zu einzelnen Kolben der Pumpe unterbrochen wird, um die Förderleistung zu reduzieren. Dabei ist vorgesehen, dass nicht immer ein und derselbe Kolben lastfrei geschaltet wird, sondern die Kolben abwechselnd lastfrei geschaltet werden. Hierdurch kann die Belastung gleichmäßig auf die Kolben der Mehrkolbenpumpe verteilt werden und ein übermäßiger Verschleiß einzelner Kolben wird vermieden.

Vorteilhafte Ausgestaltungen des Common-Rail-Einspritzsystems sind, soweit auf die Hochdruckpumpe und das Kraftfahrzeug anwendbar, auch als vorteilhafte Ausgestaltungen der Hochdruckpumpe und des Kraftfahrzeugs anzusehen.

Nachfolgend wird die Erfindung unter Bezugnahme auf die anliegenden Zeichnungen anhand bevorzugter Ausführungsbeispiele exemplarisch erläutert ohne hierauf beschränkt zu sein.
- Fig. 1: zeigt eine schematische Darstellung eines erfindungsgemäßen Common-Rail-Einspritzsystems;
- Fig. 2: zeigt den aus dem Profil einer Nockenwelle einer Hochdruckpumpe resultierenden Pumpzyklus;
- Fig. 3: zeigt die aus der lastfrei Schaltung einzelner Pumpenhübe einer Hochdruckpumpe resultierende Förderkurve.

Fig. 1 zeigt eine schematische Darstellung eines Common-Rail-Einspritzsystems 100 gemäß einer Ausgestaltung der Erfindung. Kraftstoff wird aus einem Kraftstofftank 200 von einer Kraftstoffpumpe 300 über eine Kraftstoffleitung 210 entnommen. Über eine Kraftstoffleitung 310 wird der Kraftstoff mittel der Kraftstoffpumpe 300 an ein Einlassventil 400 geführt. Das Einlassventil 400 regelt den Zustrom von Kraftstoff über eine Kraftstoffleitung 410 zu einer Hochdruckpumpe 500. Dabei kann das Einlassventil 400 auch integraler Bestandteil der Hochdruckpumpe 500 sein. Der verdichtete Kraftstoff wird über eine Hochdruckleitung 510 an ein Verteilerrohr (Rail) 600 gefördert, von wo er über Hochdruckleitungen 610 an die Injektoren 700 gelangt. Über die Injektoren 700 wird der verdichtete Kraftstoff in die Brennräume eins Verbrennungsmotors 800 eingespritzt. Das Verteilerrohr 600 ist über eine Kraftstoffrückführleitung 620 mit dem Kraftstofftank verbunden. Über die Kraftstoffrückführleitung 620 wird überschüssiger Kraftstoff aus dem Verteilerrohr 600 an den Kraftstofftank zurückgeführt. Das Einspritzsystem 100 dabei von einer Steuereinrichtung (ECU) 900 gesteuert, welche die zumindest mit den Injektoren 700 und dem Einlassventil 400 über Steuerleitungen 910 signaltechnisch verbunden ist. Erfindungsgemäß ist es dabei vorgesehen, dass die Hochdruckpumpe mit einer Pumpenhubfrequenz arbeitet, die einem Vielfachen der Einspritzfrequenz des über die Injektoren 700 in die Brennräume des Verbrennungsmotors 900 eingespritzten Kraftstoffes entspricht. Hierdurch ist sichergestellt, dass die Hochdruckpumpe 500 auch im Volllastbetrieb des Verbrennungsmotors 900 hinreichend Kraftstoff in das Verteilerrohr 600 fördert. Um eine große Überförderung von Kraftstoff in das Verteilerrohr 600 zu vermeiden, kann der Kraftstoffzufluss zu der Hochdruckpumpe 500 mittels des Einlassventils 400 selektiv für einzelne Pumpenhübe der Hochdruckpumpe 500 unterbrochen werden. Dadurch werden diese Pumpenhübe lastfrei geschaltet und fördern keinen Kraftstoff in das Verteilerrohr 600. Eine übermäßige Kraftstoffrückführung über Leitung 620 kann dadurch vermieden werden. Auch werden hierdurch eine übermäßige Belastung und ein damit gegebenenfalls einhergehender stärkerer Verschleiß der Hochdruckpumpe 500 vermieden. Das Einlassventil 400 kann dabei beispielsweise als ein digital ansteuerbares Magnet- oder Piezoelektrisches Ventil (d. h. als ein DIV) ausgeführt sein, welches von der Steuerung 900 in Abhängigkeit von der Einspritzfrequenz und/oder dem Kraftstoffdruck im Verteilerrohr 600 gesteuert wird. Hierdurch erhält das Steuergerät eine weitere Kennlinie, welche zur optimierten Steuerung des Verbrennungsmotors berücksichtigt werden kann.

Fig. 2 zeigt den aus Profilen von Nockenwellen von Hochdruckpumpen resultierende Pumpzyklus. Bei Verwendung einer 2-nockigen Nockenwelle 530 zum Antrieb eines Pumpenkolbens einer Hochdruckpumpe, ergibt sich die Pumpzykluskurve 535. Der Hub des Pumpenkolbens hängt dabei vom Abstand des oberen Totpunktes zum unteren Totpunkt der Nockenwelle ab. Der Zyklus vom oberen Totpunkt zum unteren Totpunkt und wieder zum oberen Totpunkt entspricht dabei einem Pumpzyklus. Durch die Verdoppelung der Nockenanzahl auf der Nockenwelle 540 gegenüber der Nockenanzahl auf der Nockenwelle 530 ergibt sich auch eine Verdoppelung der Pumpzyklen in der Pumpzyklenkurve 545. Hieraus ergibt sich eine Verdoppelung der Förderleitung bei gleichem Pumpenvolumen einer Hochdruckpumpe.

Fig. 3 zeigt die aus der lastfrei Schaltung einzelner Pumpenhübe einer Hochdruckpumpe resultierende Förderkurve. Dabei zeigt Kurve 550 die Förderleistung einer Hochdruckpumpe mit einer 2-nockigen Nockenwelle, wie sie mit 530 in Fig. 2 gezeigt ist. Kurve 570 zeigt die Förderleistung einer Pumpe gleichen Pumpenvolumens mit einer 4-nockigen Nockenwelle, wie sie in 540 in Fig. 2 gezeigt ist. Die Förderleistung 570 der 4-nockigen Nockenwelle ist für den Teillast- oder Leerlaufbetrieb eines Verbrennungsmotors deutlich zu groß. Daher ist es erfindungsgemäß vorgesehen, dass selektiv Pumpenzyklen einer Hochdruckpumpe lastfrei geschaltet werden, also die Kraftstoffzufuhr zur der Hochdruckpumpe für selektive Pumpenhübe unterbrochen wird. Mit 560 ist die Förderleistung einer Hochdruckpumpe mit einer 4-nockigen Nockenwelle gezeigt, bei welcher nur jeder zweite Pumpenhub Kraftstoff fördert und die Kraftstoffzufuhr zur Hochdruckpumpe für die anderen Pumpenhübe mittels des erfindungsgemäß vorzusehenden Einlassventils unterbrochen wird. Es zeigt sich, dass die Förderleistung in diesem Fall zwischen der Förderleistung der 2-nockigen Hochdruckpumpe gleichen Volumens und der Vollförderung, also der Förderung ohne Unterbrechung der Kraftstoffzufuhr zur Hochdruckpumpe, einer volumengleichen 4-nockigen Hochdruckpumpe liegt. Hierdurch wird es ermöglicht, auch mit relativ kleinvolumigen Hochdruckpumpen größere Verbrennungsmotoren sicher mit Kraftstoff zu versorgen, wodurch die Effizienz des Verbrennungsmotors insgesamt gesteigert werden kann.

### Bezugszeichenliste

- 100: Common-Rail-Einspritzsystem
- 200: Kraftstofftank
- 210: Kraftstoffleitung
- 300: Kraftstoffpumpe
- 310: Kraftstoffleitung
- 400: Einlassventil
- 410: Kraftstoffleitung
- 500: Hochdruckpumpe
- 510: Kraftstoffhochdruckleitung
- 530: 2-nockige Nockenwelle
- 535: Pumpzykluskurve
- 540: 4-nockige Nockenwelle
- 545: Pumpzykluskurve
- 550: Förderkurve
- 560: Förderkurve
- 570: Förderkurve
- 600: Verteilerrohr (Rail)
- 610: Kraftstoffhochdruckleitung
- 620: Kraftstoffrückführleitung
- 700: Injektor
- 800: Verbrennungsmotor
- 900: Steuergerät (ECU)
- 910: Steuerleitung

## Patentansprüche

1. Common-Rail-Einspritzsystem (100) für einen Verbrennungsmotor (800), aufweisend eine Hochdruckpumpe (500), ein Verteilerrohr (600) und wenigstens einen Injektor (700), wobei die Hochdruckpumpe (500) Kraftstoff zum Betrieb des Verbrennungsmotors (800) in das Verteilerrohr (600) fördert, welcher über den zumindest einen mit dem Verteilerrohr (600) strömungstechnisch verbundenen Injektor (700) in einen Brennraum des Verbrennungsmotors (800) einspritzbar ist, wobei die Pumpenhubfrequenz der Hochdruckpumpe (500) ein Vielfaches der Einspritzfrequenz beträgt, wobei die Hochdruckpumpe (500) eine Mehrkolbenpumpe ist, wobei das Einspritzsystem (100) ein Steuergerät (900) und strömungstechnisch vor der Hochdruckpumpe (500) angeordnet ein Einlassventil (400) aufweist, das über das Steuergerät (900) der Einspritzanlage in Abhängigkeit des Betriebszustandes des Verbrennungsmotors (800) steuerbar ist und mittels welchem der Kraftstoffzufluss zu den einzelnen Kolben der Hochdruckpumpe (500) selektiv für einzelne Förderzyklen der Hochdruckpumpe (500) unterbrechbar ist,
wobei nicht immer ein und derselbe Kolben lastfrei geschaltet wird, sondern **dadurch gekennzeichnet, dass** die Kolben abwechselnd derart lastfrei geschaltet werden, dass die Belastung gleichmäßig auf die Kolben der Mehrkolbenpumpe verteilt wird.

2. Common-Rail-Einspritzsystem gemäß Anspruch 1, **dadurch gekennzeichnet, dass** das Einlassventil (400) ein Magnetventil oder ein piezoelektrisches Ventil ist.

3. Verfahren zum Betrieb eines Common-Rail-Einspritzsystems für einen Verbrennungsmotor, wobei eine Hochdruckpumpe Kraftstoff zum Betrieb des Verbrennungsmotors in ein Verteilerrohr fördert, welcher über mittels eines mit dem Verteilerrohr strömungstechnisch verbundenen Injektors in einen Brennraum des Verbrennungsmotors einspritzgespritzt wird, wobei die Hochdruckpumpe derart betrieben wird, dass die Pumpenhubfrequenz ein Vielfaches der Einspritzfrequenz beträgt, wobei die Hochdruckpumpe (500) eine Mehrkolbenpumpe ist, wobei der Kraftstoffzufluss zu den einzelnen Kolben der Hochdruckpumpe selektiv für einzelne Förderzyklen der Hochdruckpumpe unterbrochen wird, wobei nicht immer ein und derselbe Kolben lastfrei geschaltet wird, sondern **dadurch gekennzeichnet, dass** die Kolben abwechselnd derart lastfrei geschaltet werden, dass die Belastung gleichmäßig auf die Kolben der Mehrkolbenpumpe verteilt wird.

4. Verfahren gemäß Anspruch 3, **dadurch gekennzeichnet, dass** der Kraftstoffzufluss zur Hochdruckpumpe in Abhängigkeit des Betriebszustandes des Motors unterbrochen wird.

5. Kraftfahrzeug, umfassend ein Common-Rail-Einspritzsystem nach einem der Ansprüche 1 oder 2.

## Claims

1. Common rail injection system (100) for an internal combustion engine (800), having a high-pressure pump (500), a distributor pipe (600) and at least one injector (700), wherein the high-pressure pump (500) delivers fuel for the operation of the internal combustion engine (800) into the distributor pipe (600), which fuel can be injected into a combustion chamber of the internal combustion engine (800) by means of the at least one injector (700) that is connected in terms of flow to the distributor pipe (600), wherein the pump stroke frequency of the high-pressure pump (500) is a multiple of the injection frequency, wherein the high-pressure pump (500) is a multi-piston pump, wherein the injection system (100) has a control unit (900) and, arranged upstream of the high-pressure pump (500) in terms of flow, an inlet valve (400) which can be controlled by means of the control unit (900) of the injection system as a function of the operating state of the internal combustion engine (800) and by means of which the fuel feed to the individual pistons of the high-pressure pump (500) can be selectively interrupted for individual delivery cycles of the high-pressure pump (500),
wherein not always one and the same piston is switched into a load-free state, but **characterized in that** the pistons are switched alternately into a load-free state, such that the loading is distributed uniformly across the pistons of the multi-piston pump.

2. Common rail injection system according to Claim 1, **characterized in that** the inlet valve (400) is a solenoid valve or a piezoelectric valve.

3. Method for operating a common rail injection system for an internal combustion engine, wherein a high-pressure pump delivers fuel for the operation of the internal combustion engine into a distributor pipe, which fuel is sprayed, by injection, into a combustion chamber of the internal combustion engine by means of an injector that is connected in terms of flow to the distributor pipe, wherein the high-pressure pump is operated such that the pump stroke frequency is a multiple of the injection frequency, wherein the high-pressure pump (500) is a multi-piston pump, wherein the fuel feed to the individual pistons of the high-pressure pump is selectively interrupted for individual delivery cycles of the high-pressure pump, wherein not always one and the same piston is switched into a load-free state, but **characterized in that** the pistons are switched alternately into a load-free state, such that the loading is distributed uniformly across the pistons of the multi-piston pump.

4. Method according to Claim 3, **characterized in that** the fuel feed to the high-pressure pump is interrupted as a function of the operating state of the engine.

5. Motor vehicle comprising a common rail injection system according to one of Claims 1 and 2.

## Revendications

1. Système d'injection à rampe commune (100) pour un moteur à combustion interne (800), présentant une pompe à haute pression (500), un tube distributeur (600) et au moins un injecteur (700), dans lequel la pompe à haute pression (500) envoie dans le tube distributeur (600) du carburant pour le fonctionnement du moteur à combustion interne (800), qui peut être injecté dans une chambre de combustion du moteur à combustion interne (800) par le biais de l'au moins un injecteur (700) raccordé en écoulement au tube distributeur (600), dans lequel la fréquence de course de pompe de la pompe à haute pression (500) est un multiple de la fréquence d'injection, dans lequel la pompe à haute pression (500) est une pompe à pistons multiples, dans lequel le système d'injection (100) présente un appareil de commande (900) et une soupape d'admission (400) disposée dans l'écoulement avant la pompe à haute pression (500), qui peut être commandée par l'appareil de commande (900) de l'installation d'injection en fonction de l'état de fonctionnement du moteur à combustion interne (800) et au moyen de laquelle le flux de carburant vers les pistons individuels de la pompe à haute pression (500) peut être interrompu de façon sélective pour des cycles de refoulement individuels de la pompe à haute pression (500), dans lequel ce n'est pas toujours un seul et même piston qui est utilisé sans charge mais **caractérisé en ce que** les pistons sont utilisés sans charge en alternance, de telle manière que la charge soit répartie uniformément sur les pistons de la pompe à pistons multiples.

2. Système d'injection à rampe commune selon la revendication 1, **caractérisé en ce que** la soupape d'admission (400) est une électrovanne ou une soupape piézoélectrique.

3. Procédé pour faire fonctionner un système d'injection à rampe commune pour un moteur à combustion interne, dans lequel une pompe à haute pression envoie dans un tube distributeur du carburant pour le fonctionnement du moteur à combustion interne, que l'on injecte dans une chambre de combustion du moteur à combustion interne au moyen d'un injecteur raccordé en écoulement au tube distributeur, dans lequel on fait fonctionner la pompe à haute pression de telle manière que la fréquence de course de la pompe soit un multiple de la fréquence d'injection, dans lequel la pompe à haute pression (500) est une pompe à pistons multiples, dans lequel on interrompt le flux de carburant vers les pistons individuels de la pompe à haute pression de façon sélective pour des cycles de refoulement individuels de la pompe à haute pression, dans lequel ce n'est pas toujours un seul et même piston qui est utilisé sans charge, mais **caractérisé en ce que** l'on utilise les pistons sans charge en alternance, de telle manière que la charge soit répartie uniformément sur les pistons de la pompe à pistons multiples.

4. Procédé selon la revendication 3, **caractérisé en ce que** l'on interrompt le flux de carburant vers la pompe à haute pression en fonction de l'état de fonctionnement du moteur.

5. Véhicule automobile, comprenant un système d'injection à rampe commune selon une des revendications 1 ou 2.
